# EUROPÄISCHE PATENTSCHRIFT

(11) **EP 0 678 460 B1**
(45) Veröffentlichungstag und Bekanntmachung des Hinweises auf die Patenterteilung: **02.05.1997**
(21) Anmeldenummer: 95101650.0
(22) Anmeldetag: 07.02.1995
(51) Int. Cl.: B65F 1/14, B65D 90/12

(54) **Vorrichtung zur Zentrierung eines Behälters**
Device for centring a container
Dispositif de centrage d'un récipient

(30) Priorität: 20.04.1994 DE 9406564 U
(43) Veröffentlichungstag der Anmeldung: 25.10.1995
(73) Patentinhaber: EDELHOFF POLYTECHNIK GMBH & CO., D-58605 Iserlohn (DE)
(72) Erfinder: Geisseler, Helmut, D-58640 Iserlohn (DE)
(74) Vertreter: Gossel, Hans K., Dipl.-Ing.

(56) Entgegenhaltungen:
- DE-U- 9 300 713
- DE-U- 9 306 804
- US-A- 3 108 775

## Beschreibung

Die Erfindung betrifft eine Vorrichtung zur Zentrierung eines Behälters, vorzugsweise zur Zentrierung eines Abfallsammelbehälters in einem Gehäuse oder einem Schrank.

Sind größere Behälter, die der Aufnahme von Rohstoffen, Werkstücken, Flüssigkeiten oder Müll dienen, zu ihrem Schutz oder zu ihrer Abdeckung in eine Behälterstation, die aus einem Gehäuse oder einem Schrank bestehen kann, abgestellt, ergibt sich das Problem diese mit Hubzeugen oder im Falle von Abfallsammelbehältern mit den Hub-Kipp-Vorrichtungen von Müllsammelfahrzeugen in die Stationen einzustellen und aus diesen wieder auszuheben. Werden nämlich die Behälter nicht zentrisch zwischen die diese in der Behälterstation einfassenden Wandungen eingesetzt und in gleicher Weise auch wider ausgehoben, können Behälterteile an die Wandungen anstoßen, was infolge der Stoßbeanspruchungen und der dadurch bedingten Reibung die Handhabung der Behälter außerordentlich erschwert.

Aufgabe der Erfindung ist es daher, eine Vorrichtung zur Zentrierung von Behältern zu schaffen, die ein einfaches und störungsfreies Einsetzen und Ausheben von Behältern aus diese aufnehmenden Stationen mit Hebezeugen o. dgl. gestattet.

Erfindungsgemäß wird diese Aufgabe dadurch gelöst, daß eine der Form des Bodens des Behälters angepaßte Halteplatte oder ein diesem angepaßter Halterahmen vorgesehen ist, die oder der an vier im Eckbereichen befindlichen Punkten, die ein Quadrat oder Rechteck aufspannen, durch Zugmittel oder durch gelenkig verbundene Stangen an in einer gemeinsamen, höher gelegenen horizontalen Ebene befindlichen orts- bzw. gehäusefesten Anlenkpunkten schaukelartig aufgehängt ist und daß die Halteplatte oder der Halterahmen in den Randbereichen mit schräg nach außen ansteigenden Zentrierungen versehen ist. Zum Einsetzen des Behälters auf die Halteplatte oder den Halterahmen ist es lediglich erforderlich, den Behälter durch das Hebezeug in seine ungefähre Absetzposition zu bringen und abzusenken, so daß der Behälter beim Absenken auf die Zentrierungen stößt und auf diesen in seine Position auf der Halteplatte oder dem Halterahmen gleitet. Übt der nicht genau zentrisch abgesetzte Behälter durch Abrutschen an den Zentrierungen auf diese eine seitlich wirkende Kraft aus, schwenkt die Halteplatte oder der Halterahmen schaukelartig aus, da die Aufhängung der Halteplatte o. dgl. durch die vier Seite, Ketten oder Gestänge, deren Ausschwingen in zwei zueinander rechtwinkligen Richtungen gestattet, so daß sich beim ungenauen Absetzten des Behälters die Halteplatte o.dgl. selbsttätig dessen Bodenbereich anpaßt. Wird nach Beendigung des Absetzvorganges der Behälter von dem Hebezeug o.dgl. freigegeben, schwingt die Halteplatte oder der Halterahmen in seine, durch die Zugmittel oder Gestänge vorgegebene zentrierte Position, wobei der Behälter vollends entlang den Zentrierungen in seine vorbestimmte Postion auf der Halteplatte oder dem Halterahmen rutscht, sofern dies nicht schon während des Absetzvorganges geschehen sein sollte. Die erfindungsgemäße Vorrichtung stellt somit sicher, daß ein ungenau auf die Halteplatte oder Halterahmen abgesetzter Behälter nach Beendigung des Absetzvorganges sich immer in seiner zentrierten Position befindet. Diese zentrierte Position gewährleistet, daß sich der Behälter in einfacher und störungsfreier Weise auch wieder durch ein Hebezeug oder die Hub-Kipp-Vorrichtung eines Müllsammelfahrzeugs aus der Behälterstation bzw. dem Gehäuse oder Behälterschrank ausheben läßt. Handelt es sich bei den Behältern um Abfallsammelbehälter, ist das störungsfreie Ausheben noch bedeutender, weil der Behälter während des Aushebens um das Gewich des Abfalls schwerer geworden ist.

Die erfindungsgemäße Vorrichtung läßt sich mit besonderem Vorteil zur Halterung von Abfallsammelbehältern in Müllbehälterschränken einsetzen, wie sie beispielsweise aus dem DE-GM 93 00 713 bekannt sind.

Ein gleichmäßiges Ausschwingen der Halteplatte o. dgl. in zwei einander kreuzenden Richtungen im Falle eines ungenauen Absetzens der Behälter ist gewährleistet, wenn die Zugmittel oder Stangen in Draufsicht auf den Diagonalen des durch die Befestigungspunkte der Zugmittel oder Gestänge aufgespannten Quadrats oder Rechtecks verlaufen.

Die in den Randbereichen der Halteplatte oder des Halterahmens angeordneten Zentrierungen können aus Stangen oder Leitblechen bestehen. Die Stangen oder Leitbleche können abgeschrägt oder auch bogenförmig gekrümmt sein.

Üblicherweise ist die zentrierende Halteplatte o.dgl. innerhalb der Wandungen einer Behälterstation o.dgl. angeordnet. Sind der Boden des Behälters oder die Halteplatte oder der Halterahmen für diesen im wesentlichen rechteckig und auf mindestens drei Seiten von Wandungen eines Gehäuses o.dgl. eingefaßt, ist der Abstand jeder Wandung von der angrenzenden Zentrierung zweckmäßigerweise größer als die Breite der Zentrierung in vertikaler Projektion. Auf diese Weise ist die Möglichkeit eines ausreichend weiten Ausschwingens der Halteplatte o.dgl. gewährleistet, wenn der Behälter nicht lagegenau eingesetzt werden sollte.

Ein Ausführungsbeispiel der Erfindung wird nachstehend anhand der Zeichnung näher erläutert. In dieser zeigt
- Fig. 1: eine Vorderansicht der Vorrichtung zur Zentrierung eines behälters und
- Fig. 2: eine Draufsicht auf die Vorrichtung nach Fig. 1.

Aus Fig. 1 ist eine Behälterschrank 1 ersichtlich, wie er beispielsweise aus dem DE-GM 93 00 713 bekannt ist. In diesen Behälterschrank ist die erfindungsgemäße Zentriervorrichtung eingebaut, wobei der Behälterschrank zur übersichtlicheren Darstellung geschnitten ist.

Der Behälterschrank weist im Horizontalschnitt eine rechteckige oder quadratische Form auf, wobei der Innenraum durch jeweils zwei zueinander parallele Wandungen 3, 4 und 5, 6 eingefaßt ist. Die vordere Wandung 6 des Behälterschranks kann auch, wie es in dem DE-GM 93 00 713 beschrieben ist, von der vorderen Wandung eines Abfallsammelbehälters gebildet sein.

In dem Behälterschrank ist ein Rahmen 7 an Gestängen 8 bis 11 gelenkig gelagert, so daß er in Richtung der Pfeile 12, 13 in zwei zueinander rechtwinkligen Richtungen seitlich ausschwingen kann.

Der Halterahmen 7 besteht aus jeweils zwei zueinander parallelen sich kreuzenden Trägern 15, 16 und 17, 18, deren jeweiligen Enden in der aus Fig. 2 ersichtlichen Weise ihre Verbindungspunkte übertragen. An mit den Eckbereichen des Halterahmens verbundenen Haltestücken 20, 21, 22, 23 sind die Stangen 8 bis 10 angelenkt, deren oberen Enden an Ösen 24 bis 27 angelenkt sind, die in der aus den Figuren ersichtlichen Weise in Eckpunkten des Gehäuses oberhalb des Rahmens 7 angeordnet sind.

Die Gestänge 8 bis 11 liegen, wie aus Fig. 2 ersichtlich ist, auf Diagonalen des Quadrats, das durch die Anlenkpunkte 20 bis 23 des Rahmens aufgespannt ist. Die Gestänge 8 bis 11 steigen, wie aus Fig. 1 ersichtlich ist, spitzwinkelig nach oben an.

An den das mittlere Quadrat des Rahmens 7 überkragenden Enden der Träger 15 bis 18 sind nach außen geneigte Leitbleche 30 bis 37 befestigt. Der Bodenbereich der einzusetzenden Behälter bzw. deren Querschnitt entspricht im wesentlichen dem durch die Leitbleche 30 bis 37 auf dem Halterahmen 7 begrenzten Quadrat.

Um ein behinderungsfreies Ausschwingen des Halterahmens in dem Schrank zu ermöglichen, beträgt der Abstand der Leitbleche 30 bis 37 von dem diese einfassenden Wandungen 3 bis 6 etwa das Doppelte der Breite der Leitbleche in deren aus Fig. 2 ersichtlichen senkrechten Projektion.

## Patentansprüche

1. Vorrichtung zur Zentrierung eines Behälters, vorzugsweise zur Zentrierung eines Abfallsammelbehälters in einem Gehäuse oder einem Schrank (1),
**dadurch gekennzeichnet,**
daß eine der Form des Bodens des Behälters angepaßte Halteplatte oder ein diesem angepaßter Halterahmen (7) vorgesehen ist, die oder der an vier in Eckbereichen befindlichen Punkten (20-23), die ein Quadrat oder Rechteck aufspannen, durch Zugmittel oder durch gelenkig verbundene Stangen (8-11) an in einer gemeinsamen, höher gelegenen horizontalen Ebene befindlichen orts- bzw. gehäusefesten Anlenkpunkten (24-27) schaukelartig aufgehängt ist und daß die Halteplatte oder der Halterahmen (7) in den Randbereichen mit schräg nach außen ansteigenden Zentrierungen (30-37) versehen ist.

2. Vorrichtung nach Anspruch 1, dadurch gekennzeichnet, daß die Zugmittel oder Stangen (8-11) in Draufsicht auf den Diagonalen des Quadrats oder Rechtecks verlaufen.

3. Vorrichtung nach Anspruch 2 oder 3, dadurch gekennzeichnet, daß die Zentrierungen aus Leitblechen (30-37) bestehen.

4. Vorrichtung nach einem der Ansprüche 1 bis 3, dadurch gekennzeichnet, daß der Boden des Behälters und die Halteplatte oder der Halterahmen (7) für diesen im wesentlichen rechteckig und auf mindestens drei Seiten von Wandungen (3-5) eines Gehäuses (1) o.dgl. eingefaßt sind und daß der Abstand jeder Wandung von der angrenzenden Zentrierung größer ist als die Breite der Zentrierung (30-37) in vertikaler Projektion.

## Claims

1. Device for centring a container, preferably for centring a refuse container in a housing or a cabinet (1), characterized in that there is provided a retaining plate adapted to the shape of the base of the container or a retaining frame (7) adapted to the latter, which plate or frame, at four points (20-23) which are located in corner regions and define a square or rectangle, is suspended for swinging action by drawing means or by rods (8-11) connected in an articulated manner at articulation points (24-27) which are stationary or fixed to the housing and are located in a common, higher-level horizontal plane; and in that the retaining plate or the retaining frame (7) is provided, in the border regions, with centring means (30-37) which rise obliquely outwards.

2. Device according to Claim 1, characterized in that, in plan view, the drawing means or rods (8-11) run along the diagonals of the square or rectangle.

3. Device according to Claim 2 or 3, characterized in that the centring means comprise guide plates (30-37).

4. Device according to one of Claims 1 to 3, characterized in that the base of the container and the retaining plate or the retaining frame (7) for the same are essentially rectangular and are surrounded by walls (3-5) of a housing (1) or the like on at least three sides; and in that the distance of each wall from the adjacent centring means is larger than the width of the centring means (30-37) in vertical projection.

## Revendications

1. Dispositif de centrage d'un récipient, de préférence pour centrer un récipient collecteur d'ordures dans un boîtier ou une armoire (1), caractérisé en ce qu'il est prévu une plaque de retenue ou un châssis de retenue (7) adapté à la forme du fond du récipient qui est accroché de façon basculante à quatre points (20-23) se trouvant dans les zones angulaires et qui établissent un carré ou un rectangle, par des moyens de traction ou par des tiges (8-11) reliées par des articulations à des points d'articulation (24-27) fixes ou solidaires du boîtier se trouvant dans un plan commun, horizontalement plus haut, et en ce que la plaque de retenue ou le châssis de retenue (7) présente dans les zones de bord des centrages (30-37) s'étendant en biais vers l'extérieur.

2. Dispositif selon la revendication 1, caractérisé en ce que les moyens de traction ou tiges (8-11) s'étendent, en une vue de dessus, sur les diagonales du carré ou rectangle.

3. Dispositif selon la revendication 2 ou 3, caractérisé en ce que les centrages sont constitués de tôles conductrices (30-37).

4. Dispositif selon l'une des revendications 1 à 3, caractérisé en ce que le fond du récipient et la plaque de retenue ou le châssis de retenue (7) de celui-ci sont essentiellement rectangulaires et sont bordés sur au moins trois côtés par des parois (3-5) d'un boîtier (1) ou analogue, et en ce que l'écart de chaque paroi relativement au centrage avoisinant est plus grand que la largeur du centrage (30-37) dans la projection verticale.
